# FASCICULE DE BREVET EUROPEEN

(11) **EP 0 188 925 B1**
(45) Date de publication et mention de la délivrance du brevet: **11.03.1992**
(21) Numéro de dépôt: 85402022.9
(22) Date de dépôt: 18.10.1985
(51) Int. Cl.: B61L 23/24, G08G 1/16

(54) **Procédé et dispositif de transmission de données entre véhicules en déplacement sur une voie**
Verfahren und Vorrichtung zur Datenübertragung zwischen sich auf einem Weg versetzende Fahrzeuge
Method and arrangement for data transmission between moving vehicles on a road

(30) Priorité: 18.10.1984 FR 8415977
(43) Date de publication de la demande: 30.07.1986
(73) Titulaire: MATRA TRANSPORT, 92173 Vanves Cédex (FR)
(72) Inventeur: Mimoun, Samuel, F-92170 Vanves (FR)
(74) Mandataire: Fort, Jacques

(56) Documents cités:
- FR-A- 2 160 885
- GB-A- 1 286 251
- GB-A- 1 380 587
- SIEMENS FORSCHUNGS & ENTWICKLUNGSBERICHTE, Band 7, Nr. 6, 1978, Seiten 374-377, Springer Verlag, Berlin, DE; H.J. LOHMANN: "Fail-safe data processing in railway signaling systems"

## Description

L'invention concerne la transmission de données, sans support matériel, entre véhicules assujettis à se déplacer sur une même voie, notamment en vue de la détection de la position relative de deux véhicules successifs et de la transmission des informations nécessaires à la commande automatique de l'un des véhicules. L'invention trouve une application particulièrement importante, bien que non exclusive, dans les installations de transport en commun mettant en oeuvre des véhicules de capacité relativement faible (dix ou vingt places par exemple), pouvant être accouplés par des moyens commandés électroniquement, de façon que les véhicules puissent être séparés lors du passage sur un aiguillage divergent, puis regroupés suivant une disposition différente.

Elle concerne plus particulièrement un procédé de transmission de données sans support matériel entre véhicules assujettis à se déplacer sur une voie, notamment en vue de la détection de la position relative de deux véhicules successifs en déplacement, suivant lequel on émet des messages à transmettre, à partir de chaque véhicule en circulation, sous forme d'émissions brèves de séquences de bits, par modulation d'un faisceau hyperfréquence.

Un tel procédé est connu (GB-A-1 286 251), mais en vue de la transmission entre des véhicules routiers et notamment des autobus c'est-à-dire dans un environnement différent de l'environnement ferroviaire où la transmission d'informations à cadence élevée présente des problèmes difficiles à résoudre. Le taux de défauts de transmission (erreur non détectée ou absence de transmission) doit être très faible pour être compatible avec les impératifs de la sécurité. L'utilisation de supports matériels disponibles, tels que les conducteurs de transmission utilisables (caténaires, relais par des lignes de transmission au sol) de puissance, ne permet pas d'atteindre des cadences de transmission d'information suffisantes pour les installations à commande automatique, à séparation et regroupement automatiques de véhicules. L'utilisation de voies de transmission sans support matériel semble à première vue à exclure, du fait du caractère très variable de l'environnement et des risques de réflexion, notamment sur les parois dans les tronçons en tranchées ou en tunnels et sur les véhicules en déplacement sur une voie parallèle.

L'invention vise à fournir un procédé et un dispositif de transmission par voie hyperfréquence, répondant mieux que ceux antérieurement utilisés aux exigences de la pratique, notamment en ce que le risque de défaillance de la liaison est considérablement réduit.

Dans ce but, l'invention propose notamment un procédé de transmission de données tel que défini par la revendication 1.

Le nombre m est habituellement compris entre 5 et 40. Chaque message étant très bref, typiquement d'une durée inférieure d'un ordre de grandeur à T/m, la probabilité de perte d'un message par suite de collisions entre messages est très réduite.

Il peut être prévu d'émettre les messages à une puissance variable suivant les conditions rencontrées, par exemple en prévoyant une puissance nominale et une puissance réduite. La puissance nominale n'est mise en oeuvre que dans les conditions où une sécurité élevée de transmission est requise et dans celles où l'affaiblissement est important.

L'invention propose également un dispositif de transmission de données permettant de mettre en oeuvre le procédé ci-dessus défini, conforme à la revendication 4.

Les moyens de traitement de données peuvent comporter deux microprocesseurs dont l'un est affecté aux données fonctionnelles, l'autre aux données de sécurité. Ces dernières seront avantageusement transmises avec un codage d'accroissement de la redondance et de détection des erreurs.

Pour limiter les risques de perte de message, l'ensemble de réception comporte de préférence plusieurs antennes disposées à des emplacements différents à l'avant du véhicule. On utilisera typiquement deux antennes dont la distance est au moins égale à dix fois la longueur d'onde d'émission dans l'air. A chaque antenne, constituée généralement par un cornet, est associée une chaîne d'amplification à transposition de fréquence.

L'invention sera mieux comprise à la lecture de la description qui suit d'un dispositif qui en constitue un mode particulier d'exécution donné à titre d'exemple non limitatif. La description se réfère aux dessins qui l'accompagnant, dans lesquels :
- les Figures 1A et 1B montrent, respectivement depuis l'avant et en élévation, un véhicule d'installation de transport à laquelle est applicable l'invention;
- les Figures 2A, 2B et 2C sont des schémas destinés à faire apparaitre des opérations réalisables de façon automatique sur le réseau d'une installation mettant en oeuvre l'invention ;
- la Figure 3 est un synoptique de principe d'un dispositif suivant l'invention ;
- la Figure 4 est un diagramme temporel destiné à montrer la répartition dans le temps des émissions du dispositif de la Figure 3 ;
- les Figures 5 et 6 sont des synoptiques montrant respectivement un récepteur et un coupleur de réception utilisables dans le dispositif de la Figure 3.

Il peut être utile, avant de décrire un mode particulier de réalisation de l'invention, de donner des indications sur une installation de transport an commun à laquelle elle est susceptible de s'appliquer.

L'installation peut notamment comporter des unités élémentaires de transport regroupables en rames et munies à cet effet d'un accouplement à commande électronique. L'unité élémentaire peut être constituée par un véhicule isolé, tel que celui montré en Figures 1A et 1B, ou un doublet constitué de deux véhicules reliés par un attelage mécanique. Chaque véhicule a par exemple une capacité de dix places.

L'installation comporte un réseau de voies fixes munies d'aiguillages et de dispositifs de localisation des véhicules. Elle est prévue pour permettre les opérations dont des versions simples sont représantées sur les Figures 2A, 2B et 2C dans le cas particulier où des véhicules partant de stations C et D doivent desservir des stations A et B.

Les Figures 2A et 2B montrent le rendez-vous de deux rames issues de deux branches convergentes 10c et 10d pour ne former qu'une seule rame sur un tronc commun 10.

Les Figures 2B et 2C montrent la séparation des véhicules lors du passage sur un aiguillage divergent 12 puis le regroupement des véhicules en groupes de même destination sur des branches 10a et 10b. Les véhicules sont identifiés sur les trois figures par l'assemblage des lettres identifiant la station de départ et la station d'arrivée.

On voit que ce principe permet d'adapter la longueur de la rame à la demande de transport et d'exploiter un réseau maillé sans rupture de charge pour l'usager et de conserver une cadence de passages élevée, même aux heures creuses, les rames comportant simplement un nombre réduit de véhicules.

A titre d'exemple, on peut envisager une installation dans laquelle l'intervalle entre rames peut descendre jusqu'à 35 secondes, avec un temps d'arrêt de 15 secondes, la vitesse maximale étant de 60 km/h et la vitesse de regroupement et de rendez-vous pouvant aller de 14 à 33 km/h suivant la configuration de la voie.

Avec des véhicules courts, ayant une capacité de dix personnes, on peut accepter des rayons de courbure en aiguillage très faibles, en réduisant la vitesse lors du passage sur ces aiguillages.

Le dispositif qui sera maintenant décrit est destiné notamment à permettre la détection d'un véhicule qui sera ultérieurement qualifié de "véhicule cible", par un véhicule qui le suit, qu'on appellera "le véhicule suiveur", à distance suffisamment importante pour assurer la sécurité.

Le dispositif comporte, sur chaque véhicule 14 (Figures 1A et 1B), un ensemble d'émission vers l'arrière et un ensemble de réception des émissions provenant du véhicule cible. La transmission s'effectue en hyperfréquence, à une fréquence supérieure à 300 MHz et qui sera généralement de l'ordre de grandeur du GHz. La liaison sera avantageusement du type asynchrone avec un protocole de haut niveau, tel que le protocole HDLC. Des zéros sont automatiquement insérés pour éviter la présence d un nombre de "un" consécutifs excessif. Le codage est avantageusement binaire, de type NRZ. Parmi les codages NRZ, on peut notamment utiliser le codage NRZI, suivant lequel l'émission change d'état lorsque le bit à transmettre est à zéro tandis qu'on ne change pas d'état lorsque le bit à transmettre est à un. Le protocole HDLC et l'encodage NRZI en combinaison permettent une récupération aisée de l'horloge.

Les informations transmises peuvent notamment comporter un numéro identifiant le tronçon de voie sur lequel se trouve le véhicule, un numéro d'identification du véhicule, une indication de position du véhicule, une indication de vitesse du véhicule, le nombre de véhicules contenus dans la rame. L'ensemble de ces informations, dites de sécurité, sont transmises après un codage assurant le niveau de sécurité requis. Des informations complémentaires, qui ne nécessitent pas le même niveau de sécurité, peuvent également être envoyées.

L'ensemble de réception est prévu pour effectuer notamment les opérations suivantes sur les informations reçues du véhicule cible:
- comparaison du numéro du véhicule cible avec un numéro de consigne, transmis par la voie lorsque le véhicule suiveur entre sur le segment occupé par le véhicule cible,
- calcul de la distance entre le véhicule suiveur et le véhicule cible et de la vitesse relative de rapprochement.

Chaque véhicule 14 comportera en conséquence un ensemble d'émission et un ensemble de réception (Figure 3) reliés l'un et l'autre à un microprocesseur "fonctionnel" 16 qui traite les informations reçues pour déterminer la loi de pilotage à appliquer lors d'un regroupement ou d'un rendez-vous et fournit à l'ensemble émetteur les informations à transmettre autres que celles concernant la sécurité. Les ensembles émetteur et récepteur sont également reliés à un microprocesseur "sécuritaire" 18 qui traite les informations reçues pour surveiller le regroupement ou le rendez-vous aussi bien que la marche en rame et qui fournit à l'émetteur celles des informations à transmettre qui concernent la sécurité et sont codées de façon à assurer la redondance requise.

L'ensemble émetteur peut être regardé comme comprenant une antenne 20, qui sera généralement un cornet, une source hyperfréquence 22 et un coupleur d émission 24 relié à un bus 26 de liaison avec les microprocesseurs par un interface non représenté.

Le lobe fourni par le cornet 20 a une largeur qui constitue un compromis entre deux exigences contradictoires. Ce lobe doit être suffisamment large pour que la visibilité soit assurée dans toutes les positions relatives que peuvent prendre le véhicule cible et le véhicule suiveur, en dépit des mouvements du véhicule (lacet et tangage) et de la structure de voie, qui présente des virages et des ruptures de pente. Mais le lobe doit être suffisamment mince pour qu'un véhicule roulant sur une autre voie que les véhicules entre lesquels doit être établie la communication, dans le même sens ou en sens inverse, ne perturbe pas le faisceau hyperfréquence sur toute la portée utile ; de plus, le faisceau doit être suffisamment mince pour que les échos sur les parois soient tolérables. Cette dernière condition conduira généralement à placer le cornet 20 suivant l'axe vertical de symétrie, à une hauteur de l'ordre de 1,25 m pour les gabarits habituels.

La largeur angulaire du lobe dans le sens vertical dépendra naturellement du profil accepté pour la voie et de l'amplitude de tangage maximum. Dans la pratique, une largeur angulaire de 20° sera généralement satisfaisante.

Dans le sens horizontal, les critères à prendre en considération pour déterminer la valeur minimale seront l'amplitude maximale de lacet du véhicule, le rayon de courbure minimum de la voie et la nécessité de visibilité en aiguillage. Le choix sera fait en fonction de chaque installation particulière.

Pour améliorer la réception, l'ensemble récepteur comporte avantageusement deux voies, ayant chacune une antenne 28 et un récepteur 30. La présence de deux antennes permet de réaliser une diversité de positions de réception. Les antennes 28 peuvent notamment être situées de part et d'autre du plan vertical de symétrie du véhicule 14 et à des hauteurs différentes (Figure 1A). Les deux chaînes sont reliées à un même coupleur hyperfréquence 32 comportant un organe d'entrée qui, soit sélectionne la voie la plus favorable, soit effectue la sommation des deux voies.

L'ensemble émetteur est avantageusement prévu pour pouvoir fonctionner à plusieurs niveaux de puissance, par exemple à puissance nulle (extinction de l'émetteur), à puissance réduite et à puissance nominale. Le niveau de puissance sera déterminé par un ordre élaboré localement en fonction des indications reçues de la voie ou d'autres éléments de détection. Les paramètres pris en considération peuvent notamment être les suivants :
- présence ou non dans une zone de regroupement,
- réception ou non d'une télécommande de regroupement avec le véhicule cible,
- détection ou non (par exemple par une liaison ultrasonore entre véhicules) de la présence d'un véhicule suiveur,
- reconnaissance de la présence ou non dans une zone d aiguillage divergent,
- réception ou non d'une télécommande d'activation.

La configuration à puissance nominale peut notamment être réalisée dans les conditions suivantes :
1. Regroupement entre véhicules, identifié par la reconnaissance d une zone de regroupement et la réception de la télécommande de regroupement.
2. Passage dans une zone d'aiguillage divergent avec possibilité de séparation des véhicules sur les deux branches de l'aiguillage, identifiée par la détection d'une présence arrière et la reconnaissance d'une zone d'aiguillage divergent (la configuration à puissance nominale rendant plus aisée le passage d un divergent grâce à la suppression de zones aveugles).
3. Mode dégradé de fonctionnement en cas de dislocation d'une rame et de reconfiguration automatique, la transmission à puissance nominale étant provoquée par télécommande.

La configuration à puissance réduite sera choisie à l'issue d'un regroupement nominal (commutation de puissance nominale à puissance réduite) ou après préparation de l'élément au garage (commutation de puissance nulle à puissance réduite).

De façon générale, le choix entre les niveaux de la puissance (nominale ou réduite) sera fait en tenant compte de deux paramètres, portée recherchée et courbure de la voie.

L'ensemble émetteur et l'ensemble récepteur peuvent être constitués de composants classiques, mais dont la mise en oeuvre est réalisée selon un procédé qui réduit le risque et les conséquences de collisions entre messages.

On peut notamment adopter une liaison à 9,9 GHz avec modulation d'amplitude en tout en rien à une cadence pouvant aller de 20 Kbits par seconde à 2 Mbits par seconde.

Le coupleur hyperfréquence d'émission 24, relié par un interface au bus 26 des microprocesseurs 16 et 18, a pour fonction d'encoder et de formater les données reçues des microprocesseurs sous forme codée en NRZ, puis de cadencer l'envoi du paquet d'éléments binaires vers l'émetteur 22 suivant un algorithme tel que l'émission se fasse à cadence élevée (typiquement 1 Mbit par seconde), de façon répétitive et aléatoire.

L'encodage peut notamment consister à faire passer le message du code NRZ au code NRZI. Le formatage peut notamment utiliser le protocole de transmission HDLC, ce qui implique l'insertion automatique de zéros. L'association de l'encodage NRZI et de l'utilisation du protocole HDLC se traduit par la présence d'une transition chaque fois que l'élément binaire (bit) à transmettre est à zéro et après cinq "un" consécutifs.

Dans le cas de la transmission de messages d'au moins 140 bits, y compris les bits de codage associés aux informations de sécurité, le message à transmettre peut présenter le format suivant :
- un fanion de tête, permettant d effectuer la synchronisation d'horloge,
- le message proprement dit, de longueur indéterminée,
- une séquence de contrôle de trame, permettant la détection d'erreurs, occupant deux octets,
- un fanion de fin, occupant un octet.

On peut naturellement, au lieu d'utiliser une liaison asynchrone avec le protocole HDLC, adopter une transmission en synchrone biphasé avec répétition de motifs de récupération d'horloge.

Conformément à l'invention, l'émission d'un même message (occupant au maximum 190 bits dans le cas envisagé ici) est répétée plusieurs fois au cours d'une même période de rafraîchissement. Cette période dépendra des performances visées, notamment celles concernant la vitesse de regroupement. Dans une installation de transport en commun à cadence importante, elle pourra aller de quelques millisecondes à quelques dizaines de millisecondes.

Comme le montre la Figure 4, la période de rafraîchissement T est divisée en m segments de même durée T/m. Chacun des messages à transmettre, indiqué en 34, doit avoir une durée brève par rapport à chaque segment T/m. On donne à chaque message une position dans le segment qui est aléatoire. En adoptant une cadence de transmission supérieure ou égale à 1Mbit par seconde, on arrive aisément à des valeurs de mp dépassant 100 avec une période de rafraichissement de 20 millisecondes, ce qui réduit la probabilité de collisions à une valeur très faible, même dans le cas d'un grand nombre p de vèhicules perturbateurs (c'est-à-dire de véhicules qui, à un instant donné, de par leur position et de par la puissance de leur émetteur, peuvent influencer le récepteur qui reçoit le message).

Le calcul permet, dans chaque cas particulier, d'optimiser le nombre m de segments dans la période de rafraîchissement, notamment en fonction de la cadence de transmission, de la longueur des messages et du nombre de véhicules perturbateurs. En règle générale, m sera compris entre 5 et 40.

Le coupleur hyperfréquence d'émission aura une constitution classique : il pourra comporter un microprocesseur (INTEL 8044 par exemple) associé à une mémoire de stockage de l'ensemble du message à transmettre et d'une mémoire contenant le programme de formatage et d'encodage ainsi que l'algorithme sous forme lisible par le microprocesseur. Ce coupleur sera relié au bus d'émission par un interface constitué par un registre d'échange de données, un registre de commande écrit par le microprocesseur du coupleur, un registre d'état lu par le microprocesseur et un registre d' informations.

L'émetteur hyperfréquence 22 comporte une source et un modulateur d'amplitude qui reçoit le message à émettre depuis le coupleur 24 sous forme d'un signal NRZ.

L'ensemble récepteur du véhicule comporte, pour chaque antenne de réception, une chaîne complète 36 dont une seule est représentée sur la Figure 5. Chaque chaîne reçoit le signal recueilli par l'antenne, après transposition de fréquences par battement avec une porteuse fournie par un oscillateur local 38. Le signal à fréquence transposée, à 70 MHz par exemple, est appliqué à un préamplificateur 40 à faible bruit, suivi d'un amplificateur 42 à commande automatique de gain par un signal fourni par un détecteur 44. Le signal basse fréquence provenant du détecteur est appliqué à un préamplificateur video 46. Les sorties des deux préamplificateurs video sont appliquées sur les entrées d'un circuit sommateur 48. Le signal résultant est appliqué à un filtre passe-bas 50, puis mis en forme dans un comparateur 52 avant d'être aiguillé, sous forme d'un signal NRZ, vers le coupleur de réception 32.

Le coupleur hyperfréquence de réception 32 (Figure 6), dont le rôle est de valider le message reçu avant de le transmettre par octet sur le bus du microprocesseur fonctionnel 16, peut comporter les mêmes éléments que le coupleur d'émission 24, c'est-à-dire un microprocesseur 54 associé à un circuit 56 de récupération d'horloge et une mémoire vive 56. L'interface 58 sera encore constitué de registres. On a représenté, sur cet interface, une entrée 60 provenant d'un dispositif d aide à la maintenance fournissant des éléments destinés à être utilisés par le microprocesseur 16.

La différence essentielle entre les deux coupleurs consiste en ce que le coupleur de réception 32 aura une mémoire vive 56 à double accès, structurée en deux parties distinctes. L'une des parties, dédiée à l'émission, reçoit du microprocesseur fonctionnel 16 le message à émettre ; l'autre partie, dédiée à la réception, reçoit du microprocesseur 54 du coupleur le message reçu et validé, c est-à-dire correspondant par exemple à l'une des deux cibles potentielles du véhicule. Le microprocesseur 54 peut être prévu pour n'analyser la trame HDLC reçue que si sa partie initiale, constituant un champ adresse, correspond à l'une de ces cibles potentielles. Le microprocesseur 54 peut ainsi discriminer rapidement, parmi les messages reçus, ceux qui concernent l'une de ses cibles.

## Revendications

1. Procédé de transmission de données sans support matériel entre véhicules assujettis à se déplacer sur une voie, en vue de la détection de la position relative de deux véhicules successifs (14) en déplacement, suivant lequel on émet des messages (34) à transmettre, à partir du premier véhicule en circulation vers le deuxiéme véhicule qui le suit, sous forme d'émissions brèves de séquences de bits, par modulation d'un faisceau hyperfréquence, caractérisé en ce que :
- chaque message, représentant des données fournies par des moyens de traitement de données à bord du premier véhicule et identifiant le véhicule et sa position, est répété m fois successives au cours d'une période de rafraîchissement T, chaque fois à un instant aléatoire dans un segment particulier de la période, de durée T/m, m étant un nombre entier supérieur à 1, et
- la voie étant en environnement ferroviaire, le faisceau est directif avec un développement angulaire juste suffisant dans le sens horizontal pour maintenir la communication dans les courbes et les aiguillages et suffisant dans le sens vertical pour maintenir la communication lors des changements de profil de la voie.

2. Procédé selon la revendication 1, caractérisé en ce que m est compris entre 5 et 40.

3. Procédé selon la revendication 1 ou 2, caractérisé en ce que les messages sont émis à puissance variable suivant les conditions rencontrées, par exemple en prévoyant une puissance nominale et une puissance réduite.

4. Dispositif de transmission de données sans support matériel entre véhicules (14) assujettis à se déplacer sur une voie en environnement ferroviaire, en vue de la détection de la position relative de deux véhicules successifs (14) en déplacement, comportant, sur chaque véhicule, un ensemble d'émission par modulation d'un faisceau hyperfréquence et un ensemble de réception reliés par des interfaces respectifs à des moyens de traitement de données, **caractérisé en ce que** l'ensemble d'émission comporte une antenne cornet et un coupler (24) de codage et de formatage, sous forme de messages multi-bits suivant le protocole HDLC, des donnés reçus à partir des moyes (16, 18) de traitement de données et des moyens pour émettre un même message (34) m fois consécutives , m étant un entier supérieur à 1 ,au cours d'une même période de rafraîchissement T, chaque fois à un instant aléatoire variable dans l'ensemble d'un segment particulier, de durée T/m de ladite période.

5. Dispositif selon la revendication 4, caractérisé en ce que les moyens de traitement de données comportent deux microprocesseurs (16, 18) dont l'un est affecté aux données fonctionnelles concernant une loi de pilotage du véhicule, l'autre aux données concernant la sécurité du véhicule.

6. Dispositif selon la revendication 4 ou 5, caractérisé en ce que l'ensemble de réception comporte plusieurs antennes (28) disposées à des emplacements différents à l'avant du véhicule.

7. Dispositif selon la revendication 6, caractérisé en ce que la distance entre les antennes (28) est au moins égale à dix fois la longueur d'onde d'émission dans l'air.

8. Dispositif selon la revendication 6 ou 7, caractérisé en ce que chaque antenne (28) est associée à une chaîne d'amplification à transposition de fréquence et en ce qu'un sommateur (48) est prévu pour appliquer la somme des signaux des deux chaînes au coupleur de réception (32).

## Claims

1. Process for data communication without a material support between vehicles forced to move on a track, for detection of the relative position of two successive travelling vehicles (14), wherein messages to be sent are transmitted, from the first travelling vehicle towards the second vehicle which follows it, as short bursts of bit sequences, by modulation of a microwave beam,
caracterized in that:
- each message, which represents data delivered by data processing means aboard the first vehicle and which identifies the vehicle and its location, is repeated m successive times during a refreshment period T, each time at a random instant within a specific segment of the period, of duration T/m, m being an integer greater than 1, and
- the track being in a railway environment, the beam is directional with an angular opening in the horizontal direction just sufficient for maintaining communication in bends and switches and sufficient in the vertical direction for maintaining communication during changes in the profile of the track.

2. Process according to claim 1,
caracterized in that m is between 5 and 40.

3. Process according to claim or 2,
caracterized in that the messages are sent with a variable power which depends on the encountered conditions, for instance by providing a set power and a reduced power.

4. Data communication system without a material support between vehicles (14) forced to move on a track in a railway environment, for detection of the relative position of two successive travelling vehicles (14), comprising, on each vehicle, a unit for transmission by modulation of a microwave beam and a reception unit which are connected through respective interfaces to data processing means,
caracterized in that the transmission unit comprises a horn antenna and a coupler (24) for encoding and formating, as multibit messages according to a HDLC protocol, data received from the data processing means (16, 18) and means for transmitting a same message m consecutive times, m being an integer greater than 1, during a same refreshment period T, each time at a random instant variable within a whole particular segment, of duration T/m, of said period.

5. Device according to claim 4,
caracterized in that the data processing means comprise two microprocessors (16, 18) one of which is dedicated to the functional data regarding a vehicle control law, and the other to data regarding the safety of the vehicle.

6. Device according to claim 4 or 5,
caracterized in that the reception unit comprises a plurality of antennas (28) located at different locations at the front of the vehicle.

7. Device according to claim 6,
caracterized in that the distance between the antennas (28) is at least equal to ten times the transmission wavelength in air.

8. Device according to claim 6 or 7,
caracterized in that each antenna (28) is associated with a frequency transposition amplification channel and in that a summer (48) is provided for applying the sum of the two channels to the reception coupler (32).

## Patentansprüche

1. Verfahren zur drahtlosen Datenübertragung zwischen sich gleisgebunden bewegenden Fahrzeugen zur Erfassung der gegenseitigen Position von zwei aufeinanderfolgend fahrenden Fahrzeugen (14), wobei Meldungen (34) ausgesandt werden, die in Form kurzer Aussendungen von Bitsequenzen durch Modulation eines Ultrahochfrequenzstrahls vom ersten sich bewegenden Fahrzeug zum zweiten ihm im Verkehrsbetrieb folgenden Fahrzeug übertragen werden, **dadurch gekennzeichnet, daß**
- jede Meldung, die aus von einer Datenverarbeitungseinrichtung an Bord des ersten Fahrzeugs abgegebenen Daten gebildet ist und das Fahrzeug und seine Position identifiziert, während eines Erneuerungstaktes T m-fach nacheinander wiederholt wird, und zwar jedes Mal zu einem zufallsbedingten Zeitpunkt in einem bestimmten Abschnitt des Taktes der Zeitdauer T/m, wobei m eine ganze Zahl größer als 1 ist, und,
- wenn sich das Gleis im Umfeld einer Eisenbahnanlage befindet, der Strahl mit einer Winkelabweichung ausgerichtet ist, die in horizontaler Richtung gerade ausreicht, um die Verbindung bei Kurven und Abzweigungen aufrechtzuerhalten, und in vertikaler Richtung ausreicht, um die Verbindung bei Änderungen des Gleisanstiegs aufrechtzuerhalten.

2. Verfahren nach Anspruch 1, **dadurch gekennzeichnet, daß** m zwischen 5 und 40 liegt.

3. Verfahren nach Anspruch 1 oder 2, **dadurch gekennzeichnet, daß** die Meldungen je nach den vorliegenden Bedingungen mit unterschiedlicher Leistung abgegeben werden, beispielsweise durch Vorgabe einer Nennleistung und einer verminderten Leistung.

4. Einrichtung zur drahtlosen Datenübertragung zwischen Fahrzeugen (14), die sich gleisgebunden im Umfeld einer Eisenbahnanlage bewegen, zur Erfassung der gegenseitigen Position von zwei aufeinanderfolgenden fahrenden Fahrzeugen (14), die auf jedem Fahrzeug eine Sendeeinheit zur Modulation eines Ultrahochfrequenzstrahls und eine Empfangseinheit aufweist, die über entsprechende Schnittstellen mit Datenverarbeitungseinrichtungen verbunden sind, **dadurch gekennzeichnet, daß** die Sendeeinheit eine Hornantenne und einen Koppler (24) zum Kodieren und Formatieren der von den Datenverarbeitungseinrichtungen (16, 18) empfangenen Daten in Form von Mehrfachbit-Meldungen gemäß HDLC-Prozedur sowie Einrichtungen zum m-fach aufeinanderfolgenden Abgeben ein und derselben Meldung (34) während eines Erneuerungstaktes T jedesmal zu einem zufallsgegebenen, in dem ganzen bestimmten Abschnitt veränderlichen Zeitpunkt mit einer Dauer T/m des besagten Taktes aufweist, wobei m eine ganze Zahl größer als 1 ist.

5. Einrichtung nach Anspruch 4, **dadurch gekennzeichnet, daß** die Datenverarbeitungseinrichtungen zwei Mikroprozessoren (16, 18) aufweisen, von denen einer den Funktionsdaten, die sich auf die Regeln der Steuerung des Fahrzeugs beziehen, und der andere den die Sicherheit des Fahrzeugs betreffenden Daten zugeordnet ist.

6. Einrichtung nach einem der Ansprüche 4 oder 5, **dadurch gekennzeichnet, daß** die Empfangseinheit mehrere Antennen (28) aufweist, die an verschiedenen Stellen vorne am Fahrzeug angeordnet sind.

7. Einrichtung nach Anspruch 6, **dadurch gekennzeichnet, daß** der Abstand zwischen den Antennen (28) wenigstens gleich dem zehnfachen der Sendewellenlänge in der Luft ist.

8. Einrichtung nach Anspruch 6 oder 7, **dadurch gekennzeichnet, daß** jede Antenne (29) mit einer Verstärkerkette zur Frequenzumsetzung verbunden ist, und daß eine Summiereinrichtung (48) zur Anwendung der Summe der Signale der beiden Ketten an den Empfangskoppler (32) vorgesehen ist.
